# EUROPÄISCHE PATENTSCHRIFT

(11) **EP 1 586 732 B1**
(45) Veröffentlichungstag und Bekanntmachung des Hinweises auf die Patenterteilung: **04.01.2012**
(21) Anmeldenummer: 05001073.5
(22) Anmeldetag: 20.01.2005
(51) Int. Cl.: E05F 15/16, E05F 15/20, E05F 15/00

(54) **Verfahren zur Ansteuerung eines Verstellantriebes mit Einklemmschutz für elektrisch betätigte Fensterscheiben in Kraftfahrzeugen**
Method for the control of driving devices with anti-pinch protection for electrically operated window regulators in vehicles
Méthode pour le contrôle de dispositifs d'entraînements avec système d'anti-pincement pour des lève-vitres électriques dans des voitures

(30) Priorität: 16.04.2004 DE 102004018610
(43) Veröffentlichungstag der Anmeldung: 19.10.2005
(73) Patentinhaber: Dr. Ing. h.c. F. Porsche AG, 70435 Stuttgart (DE)
(72) Erfinder: Eichin, Matthias, 74078 Heilbronn (DE)

(56) Entgegenhaltungen:
- WO-A-01/53124
- WO-A-97/32102
- DE-C1- 19 633 415

## Beschreibung

Die Erfindung geht aus von einem Verstellantrieb mit Einklemmschutz für bewegliche Teile, wie er beispielsweise aus der WO 97/32102 bekannt ist.

Bei diesem bekannten Verstellantrieb wird der bewegliche Teil beispielsweise ein Fenster oder ein Schiebedach mittels eines Antriebsmotors über einen gefährdeten Klemmbereich, in dem Fremdkörper zwischen dem beweglichen Teil und einem ruhenden Teil einklemmbar sind, in eine Schließstellung bewegt. Zur Vermeidung des Einklemmens erfolgt eine Reduzierung der Geschwindigkeit der Bewegung in Stufen in Abhängigkeit davon, ob sich das bewegte Teil in einen gefährdeten Klemmbereich befindet oder nicht. Die Reduzierung der Bewegungsgeschwindigkeit wird durch das Absenken der Drehzahl des Antriebs entsprechend einem vorgegebenen funktionalen Zusammenhang, der sich aus dem gefährdeten Bereich und einem weniger gefährdeten Bereich ergibt, realisiert.

Das erfindungsgemäße Verfahren zur Ansteuerung elektrisch betätigbarer Fensterscheiben hat den Vorteil, dass durch die Unterteilung der Bewegung der Fensterscheibe beim Heben in einen ersten Bereich, in welchem ein Automatiklauf der Fensterscheibe nicht zugelassen wird, und in einem zweiten Bereich, in welchem ein Automatiklauf zugelassen ist, die Gefahr des Einklemmens noch weiter reduziert ist. Diese Unterteilung in verschiedene Bereiche ergibt sich aus der Scheibengeometrie und hat bei Fahrzeugen, deren Fensterscheibe aufgrund der Scheibengeometrie während der Bewegung nicht in der Dichtung der B-Säule entlang fährt, den Vorteil, dass bei der Bewegung der Fensterscheibe das Einklemmen eines Hindernisses zwischen dem Scheibenrand und der B-Säule verhindert wird.
Diese Bewegungsansteuerung ist insbesondere bei Fahrzeugen mit rahmenlosen Scheiben, beispielsweise bei Coupes, von Vorteil. Aufgrund ihrer Geometrie bewegen sich diese Scheiben beim Senken und Heben nicht direkt an der B-Säule entlang. Vielmehr ist die Absenk- bzw. die Hubbewegung mit einer gleichzeitigen Seitwärtsbewegung kombiniert. Diese Seitwärtsbewegung bewirkt bei der Hubbewegung in einem ersten Bewegungsabschnitt einen sich schließenden Spalt zwischen dem Seitenrand der Fensterscheibe und der B-Säule, welcher im Folgenden als Scherspalt bezeichnet wird.

Die erfindungsgemäße Ansteuerung der Seitenscheibe zum Heben hat den Vorteil, dass in einem ersten Bereich der Bewegung der Fahrzeugscheibe nur ein manuelles Schließen erlaubt ist und erst ab Erreichen eines zweiten definierten Bewegungsbereiches die Scheibe nach einer einmaligen Betätigung des Bedienelementes automatisch in eine Geschlossenstellung fährt. Das hat den Vorteil, dass bei einem versehentlichen Einklemmen im Scherspalt, die Bewegung der Fensterscheibe beim Loslassen des Bedienelementes sofort gestoppt wird.

Diese Lösung hat weiterhin den Vorteil, dass sowohl die manuelle Ansteuerung als auch der Automatiklauf der Fensterscheibe mit einem Bedienelement für die Ansteuerung der Fensterscheibenbewegung realisiert werden kann.

Die erfindungsgemäße Lösung soll im Folgenden unter Zuhilfenahme der Figur näher erläutert werden.

Die einzige Figur zeigt den Ausschnitt einer Fahrzeugtür mit einer Seitenscheibe, wobei die verschiedenen Bewegungsbereiche der Seitenscheibe dargestellt sind.

Die Figur zeigt mit dem Bezugszeichen 10 den Fensterausschnitt einer Fahrzeugtür, der von einer Fensterscheibe 11 verschlossen wird. Mit dem Bezugszeichen 12 ist ein Scherspalt bezeichnet, der bei der Bewegung der Fensterscheibe 11 entsteht. Die Bewegung der Seitenscheibe wird in zwei Bereiche B1 und B2 aufgeteilt, wobei sich die Aufteilung der Scheibe durch die Breite des Scherspaltes ergibt. Aufgrund der Bewegung und der Scheibengeometrie ergibt sich eine Kräfteaufteilung bei der Bewegung einer Fensterscheibe in der Art, dass die in einem Scherspalt auftretenden Einklemmkräfte , wesentlich größer sind als die Einklemmkräfte, die sich durch die vertikale Bewegung der Scheibe zwischen der waagrechten Oberkante der Fensterscheibe und der Dachkante des Fahrzeuges ergeben.
Damit wird ein erster Bereich B1 Bereich definiert, in welchem der auftretende Scherspalt 12 ein erhöhtes Einklemmrisiko darstellt. Das Einklemmrisiko ist dann erhöht, wenn ein sich schließender Spalt größer als 4 mm ist. Deshalb ist im Ausführungsbeispiel der erste Bereich B1 als der Bereich definiert, in dem der Scherspalt 12 größer als 4 mm ist. In diesem ersten Bereich B1 ist die Hubbewegung nur direkt über einen manuelle Ansteuerung möglich, d.h. die Person, die die Fensterscheibe 11 schließen möchte, muss das Bedienelement die ganze Zeit bedienen, beim Loslassen des Bedienelementes stoppt die Scheibe sofort

Unterschreitet der Scherspalt die vorgebbare Größe von 4 mm, so ist die Gefahr, dass beispielsweise eine Hand eingeklemmt wird, nicht mehr vorhanden und dieser Bereich wird als zweiter Bereich B2 definiert.

Fährt die Fensterscheibe in den Bereich B2 und der Bedienschalter ist noch immer gedrückt, wechselt der Lauf der Fensterscheibe in den Automatiklauf und der Bedienschalter kann losgelassen werden. Die Scheibe schließt automatisch und kann beispielsweise lediglich durch ein nochmaliges Betätigen des Bedienelementes gestoppt werden.

Die Definition und Festlegung der einzelnen Bereiche B1 und B2 ergibt sich durch die Scheibenkonstruktion und wird bei der Konstruktion festgelegt und im Fensterhebersteuergerät abgelegt.

## Patentansprüche

1. Verfahren zur Ansteuerung eines Verstellantriebes mit Einklemmschutz für elektrisch betätigte Fensterscheiben in Kraftfahrzeugen, wobei die Fensterscheibe bei der Hubbewegung gleichzeitig eine Seitwärtsbewegung ausführt und wobei die Fensterscheibe aufgrund Ihrer Geometrie nicht an der B-Säule entlangläuft, so dass ein Scherspalt zwischen dem Seitenrand der Fensterscheibe und der B-Säule entsteht, mit einem Bedienelement zum Ansteuern des Verstellantriebes, wobei der Bewegungsbereich beim Heben der Fensterscheibe in einen ersten Bereich (B1) und einen zweiten Bereich (B2) aufgeteilt ist, **dadurch gekennzeichnet, dass** im ersten Bereich (B1) die Fensterscheibe bei ihrer Hubbewegung manuell angesteuert wird, so dass das Bedienelement zur Hubbewegung betätigt werden muss und bei Loslassen des Bedienelementes die Fensterscheibe (11) die Hubbewegung gestoppt wird, und dass im zweiten Bereich (B2) die Hubbewegung der Fensterscheibe (11) nach einem kurzzeitigen Bedienen des Bedienelementes automatisch durchgeführt wird, wobei
der erste Bereich (B1) der Hubbewegung der Fensterscheibe (11) durch die Größe eines Scherspaltes (12), welcher sich zwischen Seitenrand der Fensterscheibe und B-Säule ergibt, festgelegt ist.

2. Verfahren nach Anspruch 1, **dadurch gekennzeichnet, dass** der Abschnitt der Bewegung der Fensterscheibe, in welchem der Scherspalt (12) größer als 4 mm ist, als erster Bereich (B1) definiert ist.

## Claims

1. Method for actuating an adjustment drive having a trapping-prevention means for electrically operated window panes in motor vehicles, with the window pane executing a sideways movement at the same time as the lifting movement, and with the window pane not running along the B-pillar on account of its geometry, so that a shear gap is produced between the side edge of the window pane and the B-pillar, having an operator control element for actuating the adjustment drive, with the movement region when lifting the window pane being divided into a first region (B1) and a second region (B2), **characterized in that** the window pane is manually actuated during its lifting movement in the first region (B1), so that the operator control element has to be operated in order to implement the lifting movement and the lifting movement of the window pane (11) is stopped when the operator control element is released, and **in that** the lifting movement of the window pane (11) is automatically carried out after brief operation of the operator control element in the second region (B2), with the first region (B1) of the lifting movement of the window pane (11) being determined by the size of a shear gap (12) which is produced between the side edge of the window pane and the B-pillar.

2. Method according to Claim 1, **characterized in that** the portion of the movement of the window pane in which the shear gap (12) is greater than 4 mm is defined as the first region (B1).

## Revendications

1. Procédé pour le contrôle de dispositifs d'entraînement avec système anti-pincement pour les lève-vitre actionnés électriquement de véhicules automobiles, la vitre de fenêtre réalisant, simultanément avec son mouvement de levée, un mouvement latéral et la vitre de fenêtre ne passant pas le long du montant B du fait de sa forme géométrique, de sorte qu'apparaît un interstice tranchant entre le bord latéral de la vitre de fenêtre et le montant B, avec un élément de commande pour commander le dispositif d'entraînement, la plage de déplacement étant divisée, lors du relèvement de la vitre de fenêtre, en une première zone (B1) et une deuxième zone (B2), **caractérisé en ce que** dans la première zone (B1), la vitre de fenêtre est commandée manuellement lors de son mouvement de relèvement, de sorte que l'élément de commande doit être actionné pour réaliser un mouvement de relèvement et que le mouvement de relèvement de la vitre de fenêtre (11) est interrompu lorsque l'élément de commande est relâché et que dans la deuxième zone (B2), le mouvement de relèvement de la vitre de fenêtre (11) se produit automatiquement après un déclenchement court de l'élément de commande, la première zone (B1) du mouvement de relèvement de la vitre de fenêtre (11) étant calculée pour être de la taille d'un interstice tranchant (12) se trouvant entre le bord latéral de la vitre de fenêtre et le montant B.

2. Procédé selon la revendication 1, **caractérisé en ce que** la section de déplacement de la vitre de fenêtre dans laquelle l'interstice tranchant (12) est supérieur à 4 mm est définie comme appartenant à la première zone (B1).
